# EUROPÄISCHE PATENTSCHRIFT

(11) **EP 0 040 342 B1**
(45) Veröffentlichungstag und Bekanntmachung des Hinweises auf die Patenterteilung: **04.02.1987**
(21) Anmeldenummer: 81103313.3
(22) Anmeldetag: 02.05.1981
(51) Int. Cl.: G08B 17/10

(54) **Rauchmelder**
Smoke detector
Détecteur de fumée

(30) Priorität: 09.05.1980 CH 3641/80
(43) Veröffentlichungstag der Anmeldung: 25.11.1981
(73) Patentinhaber: CERBERUS AG, CH-8708 Männedorf (CH)
(72) Erfinder: Scheidweiler, Andreas, Dr. rer. nat., CH-8713 Uerikon (CH)
(74) Vertreter: Tiemann, Ulrich, Dr.-Ing.

## Beschreibung

Die Erfindung geht aus von einem Rauchmelder, der im Oberbegriff des Patentanspruch 1 definierten Gattung.

Ein solcher Rauchmelder ist aus dem Bulletin des schweizerischen elektrotechnischen Vereins vom 15.11.52 (43. Jahrgang, Seite 933) bekannt. Diese Rauchmelder sind üblicherweise mit einem Sockelteller hängend an der Raumdecke befestigt.

Bei der Branddetektion kommt es darauf an, Brände möglichst im Frühstadium zu erkennen, um durch raschen Einsatz von Löschkräften grösseren Schaden zu verhüten und Bewohner rechtzeitig zu warnen. Bei Bränden im Frühstadium, d.h. wenn schwelende Brandherde vorhanden sind, treten häufig toxische Gase und Dämpfe auf, die Menschenleben bereits gefährden, ehe offene Flammen auftreten.

Zur Erkennung von Bränden im Frühstadium haben sich Rauchmelder besonders bewährt, da sie auf eine Brandkenngrösse ansprechen, die bereits sehr frühzeitig auftritt. Für das Ansprechen eines Rauchmelders ist es erforderlich, dass Rauch, bzw. physikalisch ausgedrückt ein Brandaerosol, in den Rauchmelder eindringt. Dabei spielen Transportprobleme eine wesentliche Rolle. Das Auftreten von Rauch am Brandort genügt nicht zum Ansprechen des Rauchdetektors und zur Auslösung eines Alarmes. Dazu ist ausserdem notwendig, dass eine ausreichende Menge von Rauch in die Messkammer des Rauchdetektors transportiert wird. In der Messkammer können die Rauch- oder Aerosolteilchen dann in bekannter Weise nachgewiesen werden, z.B. mittels des in einem von einer Lichtquelle ausgehenden Strahlenganges auftretenden Streulichtes (optischer Rauchmelder) oder mittels der Aenderung des Stromes in einer lonisationskammer (lonsiationsfeuermelder) oder auch durch andere Methoden, z.B. die Messung derAenderung der Leitfähigkeit, der Feuchtigkeit oder der lonendichte der Raumluft. Die für den Transport des Rauchs in die Messkammer erforderliche Energie wird in den meisten Fällen durch die bei der Oxydation entstehende Wärme geliefert.

In zahlreichen Patentschriften wurden die beiden hauptsächlich verwendeten Detektortypen immer wieder abgewandelt, um sie speziellen Anwendungsbereichen oder speziellen Anforderungen anzupassen. Aus der Vielzahl der Patentschriften sollen hier nur die CH-PS 264 020, die CH-PS 468 683 und die CH-PS 508 251 für lonisationsbrandmelder und die CH-PS 417 405 und CH-PS 592 932 für optische Rauchmelder genannt werden.

Bei optischen Rauchmeldern ist die Messkammer weitgehend geschlossen, um den Einfluss von Störlicht möglichst auszuschalten. Um Fehlalarme durch Licht auszuschalten, welches durch die Raucheintrittsöffnungen eindringt, ist in dem Streulichtrauchmelder der JP-A 52-133 797 ein Verschlussdeckel vorgesehen, welcher die Raucheintrittsöffnungen automatisch verschliesst, sobald das vom Photodetektor abgegebene Signal einen vorbestimmten Schwellenwert überschreitet. Wurde das Signal durch Streulicht verursacht, wird ein Alarm unterdrückt, und die Raucheintrittsöffnungen werden automatisch wieder geöffnet, um den Melder erneut betriebsbereit zu machen.

Bei der Konstruktion von lonisations-Rauchmeldern war man im wesentlichen bestrebt, die Messkammer weitgehend gegen die umgebende Atmosphäre offen zu gestalten, um einen ungehinderten Eintritt des Brandaerosols zu erreichen. Beispielsweise ist bei einer Anzahl bekannter Konstruktionen die Messkammer lediglich durch eine gitterartige Haube oder eine Haube mit relativ grossen gitterartigen Oeffnungen von der Aussenatmosphäre getrennt. (vgl. B. Bull.schw. elektrotechn.Verein 43, S.933 ff.)

Bei dem dort beschriebenen Niederspannungsmelder (ca. 220 V) wurde vorgeschlagen zur Herabsetzung des unerwünschten Effektes starker Zugluft eine drehbare Blendenöffnung zum Abdecken der seitlichen Oeffnungen vorzusehen. Bei diesen Rauchmeldern trat dann eine genügend grosse Rauchmenge durch den nur durch ein Gitter geschützten - sonst völlig offenen Boden des Gehäuses in die Rauchmesskammer ein. Die Einstellung der Empfindlichkeit des Rauchmelders zur Anpassung an unterschiedliche Umgebungsbedingungen erfolgte durch Veränderung der Strahlungsintensität der radioaktiven Quelle, beispielsweise durch eine hütchenförmige Blende, durch welche ein Teil der Strahlungsfläche abgedeckt werden konnte.

Alle beschriebenen Konstruktionen besitzen jedoch den Nachteil, dass sie der natürlichen Versfaubung in starkem Masse ausgesetzt sind. Um diesen Nachteil zu beheben, ist vorgeschlagen worden, den Lufteintritt in die lonisationskammer durch geeignete, eine Luftströmung abbremsende oder umlenkende Mittel zu verlangsamen, um das Sedimentieren von Staub vor dem Eintritt in die eigentliche Messkammer zu bewirken. Hierdurch wird jedoch auch der Eintritt von Brandaerosol in die Messkammer erschwert, was zu einer unerwünschten Empfindlichkeitsverringerung der Rauchmelder führt.

Ein wesentlicher Nachteil der bisher bekannten Rauchmelder besteht darin, dass für jeden Anwendungsbereich speziell angepasste Melder entwickelt werden müssen, um zu erreichen, dass für unterschiedliche Umweltbedingungen jeweils ein optimales Eintreten der Brandaerosole in den Brandmelder gewährleistet ist. Dies führt zu aufwendigen Fabrikationsmethoden, einer unnötigen grossen Lagerhaltung und unnötigem Austausch der Meldereinsätze bei Wechsel der Umweltbedingungen am Einsatzort (Wegfall oder Auftreten von Verstaubungsgefahr, etc.).

Aufgabe der Erfindung ist es, die Nachteile der bisher bekannten Rauchmelder zu beseitigen und insbesondere einen Rauchmelder zu schaffen, der in einfacher Weise an unterschiedliche Umweltbedingungen anpassbar ist. Aufgabe der Erfindung ist es ferner, in konstruktiv einfacher Weise zu ermöglichen, dass die Rauchmelder unter den jeweiligen Umweltbedingungen einen optimalen Eintritt von Brandaerosol in die Rauchmesskammer bei gleichzeitiger optimaler Verhinderung des Eintretens von Staub zu ermöglichen.

Diese Aufgabe wird erfindungsgemäss durch die im kennzeichnenden Teil des Patentanspruchs 1 definierten Merkmale gelöst.

Es wird darauf hingeweisen, dass aus der CH-A- 551 057 im Rauchmelder bekannt ist, dessen Luftzutrittsöffnungen einen ringförmigen Schlitz in der äusseren Wand des Gehäuses bilden. Dieser Schlitz ist jedoch nicht verstellbar.

Gemäss einer bevorzugten Ausführungsform der Erfindung ist die Verstellvorrichtung so ausgebildet, dass die Oeffnungen nur mittels eines Spezialwerkzeugs verändert werden können.

Gemäss einer weiteren bevorzugten Ausführungsform der Erfindung ist der ringförmige Schlitz durch einen ringförmigen Steg in einen inneren und einen äusseren Teil unterteilt und die Verstellvorrichtung ist so ausgebildet, dass sie den äusseren Teil des ringförmigen Schlitzes verändert. Weitere Ausgestaltungen der Verstellvorrichtungen sind so ausgebildet, dass sie den inneren Teil allein oder gleichzeitig den inneren und äusseren Teil des ringförmigen Schlitzes verändern.

Eine weitere bevorzugte Ausführungsform des erfindungsgemässen Rauchmelders besteht darin, dass die Verstellvorrichtung so eingerichtet ist, dass sie stufenweise verändert werden kann und dass eine Markierungsvorrichtung vorgesehen ist, and der die Einstellung der Verstellvorrichtung von aussen abgelesen werden kann.

Die Erfindung wird anhand von Ausführungsbeispielen beschrieben. Es zeigen
Figur 1 einen Querschnitt durch einen Rauchmelder, bei dem der äussere Teil des ringförmigen Schlitzes verändert wird,
Figur 2 einen Querschnitt durch einen Brandmelder, bei dem der innere Teil des ringförmigen Schlitzes verändert wird und
Figur 3 einen Querschnitt durch einen Brandmelder, bei dem gleichzeitig der äussere und innere Teil des ringförmigen Schlitzes verändert werden kann.

Der in Fig. 1 dargestellte lonisationsfeuermelder besteht aus einem Sockelteil 1 und einem Meldereinsatz 2. Der Sockelteil 1 besitzt seitlich eine Aussparung, welche eine Alarmanzeigelampe 3, z.B. eine Leuchtdiode, enthält.

Der Meldereinsatz 2 weist ein aus einer zylindrischen oder leicht konischen Hülse 4 und einem unteren Deckel 5 bestehendes Gehäuse auf. Zwischen Hülse 4 und Deckel 5 befindet sich ein ringförmiger Schlitz 13 zum Eintritt der Luft in das Gehäuseinnere. An der Deckelinnenseite ist ein zylindrischer Steg 12 vorgesehen, durch den die einströmende Luft gebremst und gestaut wird, bevor sie in das Innere des Gehäuses geleitet wird. Auf dem zylindrischen Steg 12 befindet sich ein Ring 15, der in axialer Richtung so verschoben werden kann, dass der die äussere Eintrittsöffnung bildende ringförmige Schlitz 13 in seiner Breite verändert werden kann.

Im Gehäuseinnern ist eine Trägerplatte 6 aus Isoliermaterial angebracht, an welcher alle weiteren Bauteile montiert sind. Eine zentrale Bohrung enthält einen Metallstempel 7, welcher eine scheibenförmige Elektrode 8 mit einem radioaktiven Präparat 9 trägt. An der Unterseite der Trägerplatte 6 ist weiter eine als Drahtgitter mit zahlreichen kleinen Oeffnungen ausgebildete Gegenelektrode 11 angebracht, welche die innere Elektrode 8 umgibt und vor einer Berührung schützt. Die Mittelelektrode 8 und die Gegenelektrode 11 definieren die lonisationskammer 10. Oberhalb der Trägerplatte 6 kann eine bekannte elektrische Schaltung zur Auswertung der lonenstromänderung der Kammer 10 angebracht sein, welche eine von der Aussenatmosphäre nahezu abgeschlossene Referenz-lonisationskammer enthalten kann, die in bekannter Weise in Serie mit der lonisationskammer 10 geschaltet ist. Der Deckel 5 des Gehäuses ist vorteilhafterweise von der Hülse 4 abnehmbar ausgebildet, um eine Reinigung zu erleichtern.

Figur 2 zeigt einen Ausschnitt eines weiteren Ausführungsbeispiels eines Brandmelders mit den gleichen technischen Vorteilen, bei welchem sich auf der Innenwand des Gehäuses 4 ein Vorsprung 16 befindet, der für eine weitere Umlenkung der eintretenden Luft sorgt. Zur Anpassung des Rauchmelders an verschiedene Umweltbedingungen befindet sich an der Innenseite des Stegs 12 ein verschiebbarer Zylinder 17, der entweder durch eine gewisse Vorspannung kraftschlüssig an der Innenwand des zylinderförmigen Steges 12 haftet, oder der durch nichtdargestellte Federn an mehreren Stellen des Umfangs an der Aussenseite des Steges 12 befestigt ist. Durch axiale Verschiebung des Zylinders 17 wird die innere Eintrittsöffnung 20 des Rauchmelders verändert. Für eine stufenweise Veränderung des Eintrittquerschnitts können auf der Innenseite des Steges 12 Nuten angebracht sein, in die entsprechende Vorsprünge des Zylinders 17 eingreifen oder es können entsprechende Nuten auf der Aussenseite des Steges 12 angebracht sein, in welche entsprechende Vorsprünge der Befestigungsfedern eingreifen.

Figur 3 zeigt den Ausschnitt des Querschnitts eines weiteren Ausführungsbeispiels eines Brandmelders mit den gleichen technischen Vorteilen, bei welchem auf der Innenseite der Hülse 4 ein Vorsprung 16 angebracht ist, der eine weitere Umlenkung der eintretenden Luft bewirkt. Zur Anpassung des Rauchmelders an verschiedene Umweltbedingungen befindet sich an der Aussenseite des Steges 12 ein mit einem Flansch 19 versehender Zylinderring 18, der axial auf dem Steg 12 verschiebbar angeordnet ist. Zur stufenweisen Verstellung des Zylinderrings 18 sind auf dem Steg 12 Rillen angebracht, in welche entsprechende Vorsprünge des Zylinderrings 18 eingreifen können. Bei einer axialen Verschiebung des Zylinderrings 18 werden gleichzeitig die äussere Eintrittsöffnung 13 durch den Flansch 19 und die innere Eintrittsöffnung 20 durch den oberen Rand des Zylinderrings 18 verändert.

Die in der vorstehenden Figurenbeschreibung an Hand von Ionisationsrauchmeldern beschriebenen Ausführungsformen, können in analoger Weise bei optischen Rauchmeldern angewendet werden. Ausser den an Hand der Figuren beschriebenen Ausführungsformen können auch Brandmelder mit einem der Luftumlenkung dienenden äusseren und inneren Teil, beispielsweise der Brandmelder gemäss CH-PS 475 614, so ausgebildet werden, dass entweder die Oeffnungen des äusseren oder inneren Teils der Umhüllung durch eine mechanische Verstellvorrichtung verändert werden können.

## Patentansprüche

1. Rauchmelder mit mindestens einer Rauchmesskammer (10), einem die Rauchmesskammer (10) umschliessenden Gehäuse (4, 5), welches Oeffnungen (13, 20) für den Zutritt der umgebenden Luft in die Rauchmesskammer (10) und eine manuell verstellbare Vorrichtung (15, 17, 18, 19) zur Veränderung der Luftzutrittsöffnungen (13, 20) aufweist, dadurch gekennzeichnet, dass die Luftzutrittsöffnungen (13, 20) einen ringförmigen Schlitz in der äusseren Wand des Gehäuses (4) bilden und dass die Verstellvorrichtung (15, 17, 18,19) aus einem in axialer Richtung verschiebbaren Ring (15, 17, 18, 19) besteht, durch den die Breite des ringförmigen Schlitzes (13, 20) für den Luftzutritt verändert wird.

2. Rauchmelder gemäss Patentanspruch 1, dadurch gekennzeichnet, dass der ringförmige Schlitz (13, 20) durch einen ringförmigen Steg (12) in einen inneren (20) und einen äusseren Teil (13) unterteilt wird und dass die Verstellvorrichtung (15) den äusseren Teil des ringförmigen Schlitzes (13) verändert.

3. Rauchmelder gemäss einem der Patentansprüche 1 bis 2, dadurch gekennzeichnet, dass die Verstellvorrichtung (15) Mittel zur stufenweisen Veränderung des Luftzutrittsöffnugnsen (13, 20) aufweist.

4. Rauchmelder gemäss einem der Patentansprüche 1 bis 3, dadurch gekennzeichnet, dass eine Markierungsvorrichtung vorgesehen ist, an der die Position der Verstellvorrichtung (15) ablesbar ist.

5. Rauchmelder gemäss einem der Patentansprüche 1 bis 4, dadurch gekennzeichnet, dass die Verstellvorrichtung (15, 17,18,19) so ausgebildet ist, dass sie nur mit Hilfe eines Spezialwerkzeuges verändert werden kann.

## Claims

1. Smoke detector containing at least one smoke measuring chamber (10), a housing (4, 5) surrounding said smoke measuring chamber (10). said housing being provided with openings (13, 20) for the entry of ambient air into the smoke measuring chamber (10), and a manually adjustable means (15,17,18,19) for changing the air entry openings (13, 20), characterized in that said air entry openings (13, 20) are constructed as an annular slit in the external wall of the housing (4) and that said adjustable means (15, 17, 18, 19) consists of an axial shiftable ring (15, 17, 18, 19), which serves to change the width of the annular slit (13, 20) for the air entry.

2. Smoke detector according to patent claim 1, characterized in that the annular slit (13, 20) is divided by an annular web (12) into an inner (20) and an outer part (13) and that the adjustable meams (15) is structured to change the enter part of the annular slit (13).

3. Smoke detector accordimg to anyone of the patent claims 1 and 2, characterized in that the adjustable means (15) contains structure for the stepwise change of the entry openings (13, 20).

4. Smoke detector according to anyone of the patent claims 1 to 3, characterized in that marking means are provided for enabling discerning of the position of the adjustable means (15,17,, 18, 19).

5. Smoke detector according to anyone of the patent claims 1 to 4, characterized in that the adjustable means (15, 17, 1819) is structured such that it can be only adjusted with the aid of a special tool.

## Revendications

1. Détecteur de fumée comportant au moins une chambre (10) de mesure de la fumée, un boîtier (4, 5) entourant la chambre (10) de mesure de la fumée et qui comporte des ouvertures (13, 20) pour la pénétration de l'air ambiant dans la chambre (10) de mesure de la fumée et un dispositif (15,17,16,19) réglable manuellement de manière à modifier les ouvertures (13, 20) d'admission de l'air, caractérisé par le fait que les ouvertures (13, 20) d'admission de l'air forment une fente annulaire dans la paroi extérieure du boîtier (4) et que le dispositif de réglage (15, 17, 18, 19) est constitué par un anneau (15, 17, 16, 19) déplaçable suivant la direction axiale et permettant de modifier la largeur de la fente annulaire (13, 20) pour l'admission de l'air.

2. Détecteur de fumée suivant la revendication 1, caractérisé par le fait que la fente annulaire (13, 20) est subdivisée en une partie intérieure (20) et en une partie extérieure (13) par une barrette annulaire (12) et que le dispositif de réglage (15) modifie la partie extérieure de la fente annulaire (13).

3. Détecteur de fumée suivant l'une des revendications 1 et 2, caractérisé par le fait que le dispositif de réglage (15) comporte des moyens permettant de modifier, par échelons, l'admission de l'air.

4. Détecteur de fumée suivant l'une des revendications 1 à 3, caractérisé par le fait que la position du dispositif de réglage (15, 17, 16, 19) peut être lue sur un indicateur.

5. Détecteur de fumée suivant l'une des revendications 1 à 4, caractérisé par le fait que le dispositif de réglage (15, 16, 17, 16, 19) est réalisé de telle sorte qu'il peut être modifié uniquement à l'aide d'un outil spécial.
